# EUROPÄISCHE PATENTSCHRIFT

(11) **EP 2 142 408 B1**
(45) Veröffentlichungstag und Bekanntmachung des Hinweises auf die Patenterteilung: **12.10.2011**
(21) Anmeldenummer: 08736061.6
(22) Anmeldetag: 10.04.2008
(51) Int. Cl.: B61C 5/02

(54) **KÜHLLUFT-ZUFÜHRUNGSANORDNUNG FÜR EIN SCHIENENFAHRZEUG**
COOLING AIR FEEDING ARRANGEMENT FOR A RAILWAY VEHICLE
DISPOSITIF D'ALIMENTATION EN AIR DE REFROIDISSEMENT POUR UN VÉHICULE SUR RAILS

(30) Priorität: 09.05.2007 DE 102007021746
(43) Veröffentlichungstag der Anmeldung: 13.01.2010
(73) Patentinhaber: Siemens Aktiengesellschaft, 80333 München (DE)
(72) Erfinder: HALFMANN, Burkhard, 45130 Essen (DE)
(86) Internationale Anmeldenummer: PCT/EP2008/054340
(87) Internationale Veröffentlichungsnummer: WO 2008/138693

(56) Entgegenhaltungen:
- BE-A- 480 234
- DE-A1- 2 518 651
- GB-A- 641 912
- US-A- 3 850 229
- US-A- 5 791 984

## Beschreibung

Die Erfindung bezieht sich auf eine Kühlluft-Zuführungsanordnung für ein Schienenfahrzeug nach dem Oberbegriff des Anspruchs 1. Eine solche Kühlluft-Zuführungsanordnung für ein Schienenfahrzeug mit wenigstens einem Kühler zum Temperieren einer wärmeentwickelnden Komponente des Schienenfahrzeugs, wie einem elektrischen oder dieselgetriebenem Antriebsaggregat, mit einem Abscheidegitter zum Einlass von Frischluft und einem Lüfter zum Einsaugen der Frischluft durch das Abscheidegitter hindurch in Richtung auf den Kühler, ist beispielsweise aus der DE-OS-25 18 651 bekannt.

Bei Schienenfahrzeugen, insbesondere bei der Zuführung von Frischluft für den Kühler, ergeben sich bei winterlichen Verhältnissen besondere Schwierigkeiten. Bei Schneefall bzw. bei Einsaugung von durch Fahrtwind aufgewirbeltem Schnee können Abscheidegitter vor Kühlern vereisen, so dass eine Frischluftzuführung vermindert bzw. vollständig unterbunden werden kann.

Zur Lösung dieses Problems ist vorgeschlagen worden, möglichst schneefreie Luft im Dachbereich eines Schienenfahrzeugs anzusaugen. Auch hat man versucht, eine zentrifugale Abscheidung des auf dem Abscheidegitter auftretenden Schnees vorzunehmen, was jedoch nur bei kleinen bis mittleren Luftmassenströmen zu befriedigenden Ergebnissen führt.

Wird das Abscheidgitter elektrisch beheizt, kann angesammelter Schnee intermetierend bei Fahrzeugstillstand abgetaut werden. Ein kontinuierlicher Betrieb der elektrischen Gitterbeheizung ist jedoch bei mittleren bis hohen Luftmassenströmen in Verbindung mit niedrigen Außentemperaturen wie im Winter energetisch nicht sinnvoll, da in etwa die gleiche elektrische Heizleistung zum Abtauen des Gitters erforderlich sein kann, wie an Wärme durch den hinter dem Abscheidegitter angebrachten Kühler abgeführt werden muss.

Ausgehend hiervon liegt der Erfindung die Aufgabe zugrunde, die eingangs genannte Kühlluft-Zuführungsanordnung im

Hinblick auf ihren Betrieb bei winterlichen Verhältnissen derart weiter zu entwickeln, dass mit geringem Aufwand eine verminderte Vereisung des Abscheidegitters erreicht werden kann.

Diese Aufgabe wird dadurch gelöst, dass zwischen einer wärmeabgebenden Fläche des Kühlers und dem Abscheidegitter wenigstens eine Wärmebrücke vorgesehen ist.

Auf diese Weise wird erreicht, dass am Kühler entstehende Abwärme gezielt zur Erhöhung der Temperatur des Abscheidegitters genutzt wird. Dadurch wird wirksam eine Vereisung des Abscheidegitters bzw. dessen Zusätzen mit Schnee vermindert.

Bevorzugt kann eine Mehrzahl Wärmebrücken vorgesehen sein, die zwischen dem Abscheidegitter und der Wärme abgebenden Fläche des Kühlers im Wesentlichen gleichmäßig verteilt sind.

Der betroffene Kühler kann irgendeiner elektrischen oder anderen zu kühlenden Komponente des Schienenfahrzeugs zugeordnet sein. Beispiele für solche Komponenten sind: Traktionsstromrichter, Hilfsbetriebeumrichter, Fahrmotoren (elektrisch, fluidgekühlt), Transformatoren, Batterieladegeräte, Verbrennungsmotoren, Generatoren und Getriebe / Retarder.

Vorteilhafter Weise ist die wenigstens eine Wärmebrücke als Platte ausgeführt, die sich dann von der wärmabgebenden Fläche des Kühlers bis zu einem Bereich des Abscheidegitters erstreckt. Bei der Ausführung des Abscheidegitters sind verschiedenste Varianten denkbar, z.B. ein Fliehkraftsedimentabscheider mit Rundquerschnitt. Die Wärmebrückenplatte kann dann mit Bohrungen zur jeweiligen Aufnahme eines Elements eines Fliehkraftsedimentabscheiders versehen sein, wobei die Elemente wärmeleitend mit der wenigstens einen Wärmebrücke verbunden sein können. Dabei sind die Elemente des Abscheidegitters (z.B. Fliehkraftsedimentabscheider) in Strömungsrichtung der Kühlluft unmittelbar vor dem Kühler angeordnet.

Zur geeigneten Abführung von Sediment sind die Elemente des Abscheidegitters vorzugsweise senkrecht angeordnet, die Wärmebrückenplatte verläuft in diesem Fall horizontal. Dies hat den Vorteil, dass Sediment durch Einwirkung der Schwerkraft nach unten aus der Kühlanordnung heraus abgeführt werden kann.

Ausführungsbeispiele der Erfindung werden nachfolgend unter Bezugnahme auf die Zeichnung noch näher erläutert.

Es zeigen:
- Figur 1: eine schematische Seitenansicht einer Kühlluft- Zuführungsanordnung für ein Schienenfahrzeug und
- Figur 2: eine schematische Ansicht von oben der Kühlluft- Zuführungsanordnung von Figur 1.

Angesichts seiner äußeren Lage ist das Abscheidegitter 1 bei winterlichen Bedingungen äußeren Umwelteinflüssen ausgesetzt. Dies bedeutet, dass das Abscheidegitter 1 mit Schnee zugesetzt werden kann oder vereist.

Um dies zu verhindern, wird eine Abwärme des Kühlers 2 ausgenutzt. Der Kühler 2 umfasst eine Kühlmediumleitung 4, in der sich erwärmtes Kühlmedium befindet. Von dem Kühlmedium abgegebene Wärmemenge wird an eine Außenfläche des Kühlers 2 übertragen, die typischerweise eine in Figur 2 besser erkennbare Rippenstruktur aufweist. Die wärmeabgebende Außenfläche des Kühlers 2 und ggf. die Kühlmediumleitung 4 sind über Wärmebrückenplatten 5 mit dem Abscheidegitter 1 verbunden, wobei die Wärmebrückenplatten 5 im Wesentlichen gleichmäßig vertikal übereinander zwischen dem Abscheidgitter 1 und dem Kühler 2 angeordnet sind. Über die Wärmebrückenplatten 5 wird ursprünglich von dem Kühlmedium stammende Wärme, die über die Außenfläche des Kühlers 2 auf die Wärmebrückenplatten 5 übertragen wird, in das Abscheidegitter 1 eingetragen, so dass hier eine Temperaturerhöhung vollzogen werden kann.

Aus Figur 2 geht hervor, dass jede der Wärmebrückenplatten 5 mit einer Anzahl Bohrungen 6 ausgestattet ist, die jeweils zur Aufnahme eines Elements eines Fliehkraftsedimentabscheiders dienen. Die Elemente 7 des Fliehkraftsedimentabscheiders sind in die Bohrungen 6 gesteckt und wärmeleitend mit der Wärmebrückenplatte 5 verbunden. Die wärmeleitende Verbindung kann auf verschiedene Weise und Kombinationen daraus realisiert werden, z.B. Klemmung der Fliehkraftsedimentabscheiderelemente 7 in der aufgebördelten Bohrung 6 der Wärmebrückenplatte 5 oder stoffschlüssige Verbindung (Löten, Schweißen) in der Wärmebrückenplatte 5.

Da die Abscheidegitterelemente 7 (z.B. Fliehkraftsedimentabscheider-Elemente) vertikal angeordnet sind, fällt abgeschiedenes Sediment, beispielsweise Schnee, aufgrund der Einwirkung der Erdbeschleunigung nach unten aus dem Abscheideelement 7 heraus. Sind die Abscheidegitter 1 vereist, wird die Wärme über die Wärmebrückenplatten 5 vom Kühler 2 an das mit Eis bzw. Schnee zugesetzte Abscheidegitter 1 abgeführt. Auf diese Weise wird einerseits die Wärmeabfuhr aus dem Kühler 2 gesichert und andererseits das Abscheidegitter 1 (teilweise) enteist.

## Patentansprüche

1. Kühlluft-Zuführungsanordnung für ein Schienenfahrzeug mit wenigstens einem Kühler (2) zum Temperieren einer Wärme entwickelnden Komponente (M) des Schienenfahrzeugs, wie ein elektrisches oder dieselgetriebenes Antriebsaggregat, mit einem Abscheidegitter (1) zum Einlass von Frischluft und einem Lüfter (3) zum Einsaugen der Frischluft durch das Abscheidegitter (1) hindurch in Richtung auf den Kühler (2),
**dadurch gekennzeichnet, dass**
zwischen einer Wärme abgebenden Fläche des Kühlers (2) und dem Abscheidegitter (1) wenigstens eine Wärmebrücke (5) vorgesehen ist.

2. Kühlluft-Zuführungsanordnung nach Anspruch 1,
**dadurch gekennzeichnet, dass**
eine Mehrzahl Wärmebrücken (5) vorgesehen ist, die zwischen dem Abscheidegitter (1) und der Wärme abgebenden Fläche des Kühlers (2) im Wesentlichen gleichmäßig verteilt sind.

3. Kühlluft-Zuführungsanordnung nach Anspruch 1 oder 2,
**dadurch gekennzeichnet, dass**
die wenigstens eine Wärmebrücke (5) als Platte ausgeführt ist.

4. Kühlluft-Zuführungsanordnung nach Anspruch 3,
**dadurch gekennzeichnet, dass**
die wenigstens eine Wärmebrücke (5) Bohrungen (6) zur jeweiligen Aufnahme eines Elements (7) eines Fliehkraftsedimentabscheiders aufweist,
wobei die Elemente (7) wärmeleitend mit der wenigstens einen Wärmebrücke (5) verbunden sind.

5. Kühlluft-Zuführungsanordnung nach einem der Ansprüche 1 bis 4,
**dadurch gekennzeichnet, dass**
die wenigstens eine Wärmebrücke (5) horizontal zwischen dem Abscheidegitter (1) und dem Kühler (2) verläuft.

## Claims

1. Cooling air feeding arrangement for a rail vehicle, having at least one radiator (2) for controlling the temperature of a heat-generating component (M) of the rail vehicle, such as an electric or diesel-operated drive unit, having a precipitation grill (1) for letting in fresh air and a fan (3) for sucking in fresh air through the precipitation grill (1) in the direction of the radiator (2),
**characterized in that** at least one heat bridge (5) is provided between a heat-outputting surface of the radiator (2) and the precipitation grill (1).

2. Cooling air feeding arrangement according to Claim 1,
**characterized in that**
a multiplicity of heat bridges (5) are provided which are distributed between the precipitation grill (1) and the heat-outputting surface of the radiator (2) in an essentially uniform fashion.

3. Cooling air feeding arrangement according to Claim 1 or 2,
**characterized in that**
the at least one heat bridge (5) is embodied as a panel.

4. Cooling air feeding arrangement according to Claim 3,
**characterized in that**
the at least one heat bridge (5) has drilled holes (6) for respectively receiving an element (7) of a centrifugal force sediment precipitator,
wherein the elements (7) are connected to the at least one heat bridge (5) in a thermally conductive fashion.

5. Cooling air feeding arrangement according to one of Claims 1 to 4,
**characterized in that**
the at least one heat bridge (5) runs horizontally between the precipitation grill (1) and the radiator (2).

## Revendications

1. Dispositif d'alimentation en air de refroidissement pour un véhicule sur rail, comprenant au moins un dispositif ( 2 ) de refroidissement pour mettre à une température tempérée un élément ( M ) dégageant de la chaleur du véhicule sur rail, comme un groupe moteur électrique ou diesel, comprenant une grille ( 1 ) de séparation pour l'admission d'air frais et un ventilateur ( 3 ) pour l'aspiration de l'air frais à travers la grille ( 1 ) de séparation en direction du dispositif ( 2 ) de refroidissement,
**caractérisé en ce que**
au moins un pont ( 5 ) thermique est prévu entre une surface du dispositif ( 2 ) de refroidissement cédant de la chaleur et la grille ( 1 ) de séparation.

2. Dispositif d'alimentation en air de refroidissement suivant la revendication 1,
**caractérisé en ce que**
il est prévu une pluralité de ponts ( 5 ) thermiques, qui sont répartis d'une manière sensiblement uniforme entre la grille ( 1 ) de séparation et la surface du dispositif ( 2 ) de refroidissement cédant de la chaleur.

3. Dispositif d'alimentation en air de refroidissement suivant la revendication 1 ou 2,
**caractérisé en ce que**
le au moins un pont ( 5 ) thermique est réalisé sous la forme d'une plaque.

4. Dispositif d'alimentation en air de refroidissement suivant la revendication 3,
**caractérisé en ce que**
le au moins un pont ( 5 ) thermique a des trous ( 6 ) pour recevoir respectivement un élément ( 7 ) d'un séparateur de sédiment par la force centrifuge,
les éléments ( 7 ) étant reliés d'une manière conductrice de la chaleur au au moins un pont ( 5 ) thermique.

5. Dispositif d'alimentation en air de refroidissement suivant l'une des revendications 1 à 4,
**caractérisé en ce que**
le au moins un pont ( 5 ) thermique s'étend horizontalement entre la grille ( 1 ) de séparation et le dispositif ( 2 ) de refroidissement.
